# EUROPÄISCHE PATENTANMELDUNG

(11) **EP 1 932 995 A2**
(43) Veröffentlichungstag der Anmeldung: **18.06.2008**
(21) Anmeldenummer: 07122403.4
(22) Anmeldetag: 05.12.2007
(51) Int. Cl.: E05F 15/14

(54) **Schiebe-, Schwenkschiebe- oder Taschentür**

(30) Priorität: 13.12.2006 DE 102006058884
(71) Anmelder: SIEMENS AKTIENGESELLSCHAFT, 80333 München (DE)
(72) Erfinder: Apelt, Frank, 91154, Bernlohe (DE); Brendel, Thomas, 91757, Treuchtlingen (DE)

(57) **Zusammenfassung**

Die Erfindung betrifft eine Ein- oder zweiflüglige Schiebe-, Schwenkschiebe- oder Taschentür, mit einem Antrieb, mit einer Spindel, mit der der Flügel, bzw. die Flügel verbunden ist, bzw. sind, wobei der Türantrieb entweder drehend auf die Spindel oder linear auf einen der Flügel wirkt und die Spindel an einem Ende mit einem Freilauf (3) in Verbindung steht, der einen Festteil (4) zum Entgegenwirken einer Öffnungsbewegung der Tür aufweist, wobei der Festteil (4) des Freilaufs (3) mit einem inneren Teil (5) des Freilaufs, der einer Drehbewegung der Spindel folgt, zusammenwirkt und derart gelagert und ausgebildet ist, dass er in einer ersten axialen Lage, bezogen auf die Spindel, an dem inneren Teil (5) anliegt und in einer zweiten axialen Lage den inneren Teil (5) freigibt.

## Beschreibung

Die Erfindung bezieht sich auf eine ein- oder zweiflüglige Schiebe-, Schwenkschiebe- oder Taschentür, mit einem Antrieb, mit einer Spindel, mit der der Flügel bzw. die Flügel verbunden ist bzw. sind, wobei der Türantrieb entweder drehend auf die Spindel oder linear auf einen der Flügel wirkt und die Spindel an einem Ende mit einem Freilauf in Verbindung steht, der einen Festteil zum Entgegenwirken einer Öffnungsbewegung der Tür aufweist.

Eine solche Tür, die insbesondere für Schienenfahrzeuge geeignet ist, ist aus der WO 95/09959 A1 bekannt.

Bei einer solchen Tür besteht das Erfordernis, eine Verriegelung, z.B. einen Totpunktmechanismus, vorzusehen, die sicherstellt, dass ein Manipulieren an der Tür in geschlossenem Zustand nicht zu deren Öffnen führen kann.

Nach der zitierten Druckschrift wird dieses Ziel dadurch erreicht, dass die Spindel an einem Ende mit einem Freilauf und einer die Rotation des festen Teiles des Freilaufes verhindernden, aber zum Beispiel für einen Notfall lösbaren Bremse oder Kupplung versehen ist.

Diese Ausführungsform sieht vor, dass der Festteil des Freilaufs nach Freigabe der Kupplung oder Bremse frei drehen kann. Allerdings ist für die Rotation des Festteils des Freilaufs eine hohe Fertigungsgenauigkeit für das aufnehmende Gehäuse und das rotierende Festteil selbst erforderlich, um die einwandfreie Funktion des Freilaufs zu gewährleisten.

Ausgehend hiervon liegt der Erfindung die Aufgabe zugrunde, die eingangs genannte ein- oder zweiflüglige Schiebe-, Schwenkschiebe- oder Taschentür derart weiterzuentwickeln, dass eine Freilaufanordnung mit geringerem Herstellungsaufwand gefertigt werden kann.

Diese Aufgabe wird bei der genannten Tür dadurch gelöst, dass der Festteil des Freilaufs mit einem inneren Teil des Freilaufs, der einer Drehbewegung der Spindel folgt, zusammenwirkt und derart gelagert und ausgebildet ist, dass er in einer ersten axialen Lage, bezogen auf die Spindel, an dem inneren Teil anliegt und in einer zweiten axialen Lage den inneren Teil freigibt.

Auf diese Weise ist es möglich, durch axiales Verschieben des Festteils des Freilaufs ein Öffnen der Tür zu ermöglichen, entweder während eines Öffnungsvorgangs mit Hilfe einer dafür vorgesehenen Einrichtung oder in einem Notfall, bei dem auch ein Öffnen der Tür per Hand zu gestatten ist.

Bevorzugt ist der Festteil des Freilaufs zur Einnahme der ersten axialen Lage als Ausgangslage gehalten. Dies stellt sicher, dass für normale Betriebszustände der Freilauf seine übliche Funktion ausübt, d.h. ein Drehen der Spindel zum Schließen der Tür ermöglicht, jedoch eine Drehbewegung der Spindel in umgekehrter Richtung unterbindet. Dabei kann der Festteil des Freilaufs vorteilhafter Weise mit Hilfe von Federn zwischen dem festen Teil und einem Gehäuse des Freilaufs in der Ausgangslage gehalten werden. Die Federn werden typischer Weise parallel zu der Spindel zwischen dem festen Teil und dem Gehäuse angeordnet sein.

Zum automatischen Verbringen des Festteils des Freilaufs aus der ersten in die zweite axiale Lage ist es bevorzugt, dass eine Betätigungseinrichtung zum axialen Verschieben des Festteils des Freilaufs aus der ersten axialen Lage in die zweite axiale Lage vorgesehen ist. Diese Betätigungseinrichtung kann bevorzugt als Zugvorrichtung, die insbesondere einen Bowdenzug aufweisen kann, ausgebildet sein.

Der Festteil des Freilaufs hat bevorzugt einen U-förmigen Querschnitt und ist rotationssymmetrisch, so dass er ähnlich üblichen Ausführungsformen von Freiläufen, wie sie beispielsweise bei Fahrrädern eingesetzt werden, arbeiten kann.

Zum Ermöglichen der beiden oben angesprochenen relativen Lagen des Festteils des Freilaufs gegenüber seinem zugehörigen inneren Teil ist es bevorzugt, dass der Festteil des Freilaufs einen ersten axialen Abschnitt aufweist, der der ersten axialen Lage des Freilaufs zugeordnet ist und einen kleineren Innendurchmesser aufweist, und einen zweiten axialen Abschnitt aufweist, der der zweiten axialen Lage zugeordnet ist und einen größeren Innendurchmesser aufweist. Auf diese Weise wird gewährleistet, dass der feste Teil des Freilaufs in der ersten axialen Lage in herkömmlicher Weise mit dem inneren Teil zum Sperren einer Drehung der Spindel in Öffnungsrichtung der Tür unterbindet, während bei Einnahme der zweiten axialen Lage ein Zusammenwirken des Festteils mit dem inneren Teil aufgrund des sich ergebenden Abstands dazwischen nicht vorliegt.

Der Festteil des Freilaufs kann bei Einnahme der ersten axialen Lage mit äußeren Rollen des inneren Teils des Freilaufs zum Gewährleisten der Freilauffunktion zusammenwirken. Alternativ sind auch andere Freilaufausführungsformen, bei denen beispielsweise auch Kugeln eingesetzt werden können, möglich.

Es ist hervorzuheben, dass der innere Teil des Freilaufs nicht notwendiger Weise unmittelbar auf der Spindel angeordnet sein muss. Es reicht aus, wenn der innere Teil der Drehbewegung der Spindel folgt, so dass die Spindel beispielsweise mit einer Welle, auf der der Freilauf verwirklicht ist, über ein Getriebe verbunden ist. Auch ist es möglich, dass eine solche Welle sich axial unmittelbar an die Spindel anschließt und mit ihr verbunden ist.

Die Erfindung wird nachfolgend beispielshalber anhand der Zeichnung noch näher beschrieben. Die einzige Figur zeigt in schematischer Querschnittsdarstellung einen Antriebsabschnitt einer Schienenfahrzeugtür.

Der in der Figur dargestellte Antriebsabschnitt einer Schienenfahrzeugtür, die als Schwenk-, Schwenkschiebe- und Taschentür ausgebildet sein kann, erstreckt sich über einen axialen Abschnitt einer Welle 2. Die Welle 2 folgt der Drehbewegung einer hier nicht dargestellten Spindel, die in herkömmlicher Weise zum Verschließen der Tür angetrieben wird. Die Welle 2 und die Spindel schließen axial aneinander an.

Innerhalb eines zugehörigen Gehäuses 1 ist ein Freilauf angeordnet, der einen äußeren Festteil 4 und einen inneren Teil 5 umfasst. Der innere Teil 5 ist im vorliegenden Ausführungsbeispiel einstückig mit der Welle 2 gefertigt, erstreckt sich in radialer Richtung von der Welle 2 aus, wobei an seinem äußeren Umfang die für einen Freilauf typischen Rollen 6 angeordnet sind.

Der Festteil 4 des Freilaufs 3 ist im Querschnitt U-förmig ausgebildet und rotationssymmetrisch bezüglich einer Längsachse der Welle 2.

Der Festteil 4 des Freilaufs 3 ist in axialer Richtung der Welle 2 zwischen zwei Positionen verschiebbar. Dabei entspricht jeder der beiden Positionen ein zugehöriger Innendurchmesser des Festteils 4 des Freilaufs 3. In Richtung in den Festteil 4 hinein ist der Innendurchmesser über einen Abschnitt 4a zunächst so bemessen, dass ein solcher Abstand zwischen dem Festteil 4 und den Rollen 6 verbleibt, das der Freilauf frei gegeben ist. Nach einem Übergangsbereich verjüngt sich der Innendurchmesser dann in einem Abschnitt 4b auf einen Wert, bei dem die Innenseite des Festteils 4 mit den Rollen 6 zur Anlage gelangt, so dass der Freilauf 3 seine typische Funktion ausüben kann.

Der Freilauf 3 ist zur Einnahme einer Ausgangslage mit Hilfe von Federn 7 gehalten, die sich parallel zur axialen Richtung der Welle 2 zwischen dem Freilaufgehäuse 1 und dem Festteil 4 des Freilaufs 3 erstrecken. In der Ausgangslage sind die Federn 7 entspannt.

Zur axialen Verschiebung des Festteils 4 des Freilaufs 3 ist eine Zugeinrichtung 8 vorgesehen, die von, bezüglich der Welle 2, zwei gegenüberliegenden mechanischen Verbindungselementen 9 gebildet wird. Diese sind mit ihrem einen Ende an dem Festteil 4 angebracht, erstrecken sich parallel zur Längsachse der Welle 2 und verlaufen durch das Gehäuse 1 des Freilaufs 3 hindurch. Auf diese Weise können die außerhalb des Gehäuses 1 angeordneten Enden der mechanischen Verbindungselemente 9 in Verbindung mit einer geeigneten Betätigungseinrichtung, z. B. über einen Bowdenzug, gebracht werden. Sobald eine Zugkraft auf die mechanische Verbindungselemente 9 ausgeübt wird, verschiebt sich der Festteil 4 des Freilaufs 3 entgegen der Kraft der Federn 7 entlang der Längsachse der Spindel 2. Der zurückzulegende Verschiebeweg ist dabei so bemessen, dass der Abschnitt 4a mit erhöhtem Innendurchmesser des Festteils 4 den Rollen 6 gegenübersteht, so dass der Freilauf 3 frei gegeben ist.

Wenn beispielsweise in einem Notfall oder auch in normalem Betrieb ein Öffnen der Tür erwünscht ist, wird die Zugeinrichtung 8 betätigt werden, die Rollen 6 freigegeben und wird ein Drehen der Spindel 2 zum Öffnen der Tür ermöglicht.

## Patentansprüche

1. Ein- oder zweiflüglige Schiebe-, Schwenkschiebe- oder Taschentür, mit einem Antrieb, mit einer Spindel, mit der der Flügel, bzw. die Flügel verbunden ist, bzw. sind, wobei der Türantrieb entweder drehend auf die Spindel oder linear auf einen der Flügel wirkt und die Spindel an einem Ende mit einem Freilauf (3) in Verbindung steht, der einen Festteil (4) zum Entgegenwirken einer Öffnungsbewegung der Tür aufweist,
**dadurch gekennzeichnet, dass**
der Festteil (4) des Freilaufs (3) mit einem inneren Teil (5) des Freilaufs, der einer Drehbewegung der Spindel folgt, zusammenwirkt und derart gelagert und ausgebildet ist, dass er in einer ersten axialen Lage, bezogen auf die Spindel, an dem inneren Teil (5) anliegt und in einer zweiten axialen Lage den inneren Teil (5) freigibt.

2. Tür nach Anspruch 1,
**dadurch gekennzeichnet, dass**
der Festteil (4) des Freilaufs (3) zur Einnahme der ersten axialen Lage als Ausgangslage gehalten ist.

3. Tür nach Anspruch 2,
**dadurch gekennzeichnet, dass**
der Festteil (4) mit Hilfe von Federn (7) zwischen dem Festteil (4) und einem Gehäuse (1) des Freilaufs (3) in der Ausgangslage gehalten ist.

4. Tür nach einem der Ansprüche 1 bis 3,
**dadurch gekennzeichnet, dass**
eine Betätigungseinrichtung (8) zum axialen Verschieben des Festteils (4) des Freilaufs (3) aus der ersten axialen Lage in die zweite axiale Lage vorgesehen ist.

5. Tür nach Anspruch 4,
**dadurch gekennzeichnet, dass**
die Betätigungseinrichtung (8) als Zugvorrichtung ausgebildet ist.

6. Tür nach Anspruch 5,
**dadurch gekennzeichnet, dass**
die Zugvorrichtung einen Bowdenzug aufweist.

7. Tür nach einem er Ansprüche 1 bis 6,
**dadurch gekennzeichnet, dass**
der Festteil (4) des Freilaufs (3) einen U-förmigen Querschnitt aufweist und rotationssymmetrisch ist.

8. Tür nach Anspruch 7,
**dadurch gekennzeichnet, dass**
der Festteil (4) des Freilaufs (3) einen ersten axialen (4b) Abschnitt aufweist, der der ersten axialen Lage des Freilaufs (3) zugeordnet ist und einen kleineren Innendurchmesser aufweist, und einen zweiten axialen Abschnitt (4a) aufweist, der der zweiten axialen Lage zugeordnet ist und einen größeren Innendurchmesser aufweist.

9. Tür nach einem der Ansprüche 1 bis 8,
**dadurch gekennzeichnet, dass**
der Festteil (4) des Freilaufs (3) bei Einnahme der ersten axialen Lage mit äußeren Rollen (6) des inneren Teils (5) des Freilaufs (3) zum Gewährleisten der Freilauffunktion zusammenwirkt.

10. Tür nach einem der Ansprüche 1 bis 8,
**dadurch gekennzeichnet, dass**
der innere Teil (5) des Freilaufs (3) auf einer Welle (2) angeordnet ist, welche über ein Getriebe mit der Spindel verbunden ist.

11. Tür nach einem der Ansprüche 1 bis 9,
**dadurch gekennzeichnet, dass**
der innere Teil (5) des Freilaufs (3) auf einer Welle (2) angeordnet ist, die sich axial an die Spindel anschließt.
